# EUROPÄISCHE PATENTSCHRIFT

(11) **EP 0 275 429 B1**
(45) Veröffentlichungstag und Bekanntmachung des Hinweises auf die Patenterteilung: **22.05.1991**
(21) Anmeldenummer: 87117779.6
(22) Anmeldetag: 02.12.1987
(51) Int. Cl.: F42C 19/08

(54) **Mehrkammer-Treibladungsanzünder**
Multichamber primer
Détonateur à plusieurs chambres

(30) Priorität: 16.12.1986 DE 3642942
(43) Veröffentlichungstag der Anmeldung: 27.07.1988
(73) Patentinhaber: Dynamit Nobel Aktiengesellschaft, 53839 Troisdorf (DE)
(72) Erfinder: Brede, Uwe, D-8510 Fürth (DE); Zeiher, Erich, D-8510 Fürth (DE)

(56) Entgegenhaltungen:
- DE-A- 2 509 058
- DE-A- 3 113 406
- FR-A- 2 357 861

## Beschreibung

Die Erfindung betrifft Treibladungsanzünder mit einem Primäranzündelement und mit einer, in einer Brennkammer angeordneten als Formkörper vorliegenden Anzündmischung.

Treibladungsanzünder dienen zum Anzünden von Treibladungen, insbesondere von Treibladungspulverbetten. Diese Treibladungsanzünder finden beispielsweise Anwendung bei Raketen, Treibkartuschen oder Ausstoßladungen oder für pyrotechnische Artikel. Insbesondere werden sie jedoch zum Anzünden der Treibladung von Munition für Rohrwaffen verwendet und daher als Treibladungsanzünder bezeichnet. Treibladungsanzünder dieser Art sind beispielsweise in der DE-C-2504907 beschrieben.

Bei derartigen Treibladungsanzündern ist das mechanisch oder elektrisch auslösbare Anzündelement räumlich von einer Verstärkungsladung getrennt, welche als zweites Stoffgemisch den eigentlichen Anzündvorgang, d.h. die Anzündung des Treibladungspulvers, bewirkt.

Als Verstärkungsladungen dienen Anzündmischungen unterschiedlicher Form und Zusammensetzungen. Diese Anzündmischungen können auch als Formkörper (Ringtabletten, Scheiben, Zylinder usw.) vorliegen.

Ein Treibladungsanzünder soll bei möglichst geringer mechanischer Belastung ein Treibladungspulverbett im gesamten Anwendungstemperaturband möglichst schnell und gleichmäßig anzünden.

Die Nachteile der bekannten Treibladungsanzünder liegen in Ungleichmäßigkeiten der Strömungsgeschwindigkeit der ausströmenden Anzündgase und der unterschiedlichen Ausströmdauer der Anzündgase.

So ist bekannt, daß bei zu hohen Einströmgeschwindigkeiten der Anzündgase in ein Treibladungspulverbett Löschungsvorgänge an der Treibladungspulveroberfläche auftreten können. Dies führt zu einer mehr oder weniger stark streuenden Anzündung des Treibladungspulverbettes.

Aufgabe der vorliegenden Erfindung ist es, einen Treibladungsanzünder bereitzustellen, der eine verbesserte Anzündung des Treibladungspulverbettes gewährleistet.

Gelöst wird diese Aufgabe durch einen Treibladungsanzünder mit einem Primiäranzündelement und mit einer, in einer Brennkammer angeordneten als Formkörper vorliegenden Anzündmischung, der dadurch gekennzeichnet ist, daß mindestens zwei Brenkammern vorgesehen sind, die in Reihe geschaltet und jeweils durch eine Drosselscheibe voneinander getrennt sind und über diese in direkter Wirkverbindung stehen,und daß in jeder Brennkammer eine Anzündmischung vorhanden ist, die sich von der (den) anderen Anzündmischung(en) hinsichtlich ihrer Verbrennungseigenschaften unterscheidet.

Der erfindungsgemäße Treibladungsanzünder besitzt zweckmäßigerweise ein zylindrisches Gehäuse, dessen eines Ende durch ein Bodenstück verschlossen ist, in dem das Primäranzündelement untergebracht ist.

An das Bodenstück schließt sich eine erste Brennkammer an, in der sich eine Anzündmischung befindet Diese erste Brennkammer steht über eine Drosselscheibe mit einer sich daran anschließenden zweiten Brennkammer in Verbindung, die ebenfalls eine Anzündmischung enthält.

Die Anzündmischungen sind vorteilhafterweise im mittleren Bereich der Brennkammern angeordnet.

Die Form und die Zusammensetzung der Anzündmischungen wählt man zweckmäßigerweise derart, daß sich ihre Verbrennungseigenschaften stark voneinander unterscheiden. Die Brennkammern legt man zweckmäßigerweise derart aus, daß sie möglichst optimal an die darin befindlichen Anzündmischungen angepaßt sind.

Durch dieses Mehrkammersystem wird gewährleistet, daß die unterschiedlichen Anzündmischungen, die bekannterweise unterschiedliche Verbrennungsdruckniveaus benötigen, jeweils bei den für sie optimalen Druckniveaus abbrennen können.

Durch die Anwesenheit von mindestens zwei Brennkammern und darin angebrachten unterschiedlichen Anzündmischungen können die für ein gegebenes Treibladungspulverbett optimalen Anzündungsbedingungen geschaffen werden. So ist es möglich, für eine optimale Vermischung der Anzündgase, bestehend aus Gas, Kondensaten und heißen Partikeln, Sorge zu tragen. Zudem können die Strömungsgeschwindigkeit der Anzündgase sowie die Abströmzeit eingestellt werden.

Um dies zu erreichen, ist die Drosselscheibe bei einer bevorzugten erfindungsgemäßen Ausführungsform mit Abströmbohrungen ausgestattet. Diese Abströmbohrungen haben vorzugsweise einen unterschiedlichen Durchmesser. Dadurch und durch die Anordnung dieser Abströmbohrungen kann die Abströmgeschwindigkeit der Anzündschwaden zeitlich gesteuert werden.

Nach einer weiterhin bevorzugten Ausführungsform liegen die Anzündmischungen als Preßkörper vor. Dadurch ist es möglich, ihnen eine bestimmte Form zu verleihen, die ebenfalls eine zeitliche Steuerung der Abströmgeschwindigkeiten der Anzündschwaden ermöglicht.

Das jeweilige Brennkammervolumen ist vorzugsweise auf die Verbrennungseigenschaften der Anzündmischungen abgestimmt. Diese Abstimmung wird vorzugsweise mit in der Brennkammer angebrachten Ausgleichsteilen erzielt. Dabei handelt es sich um inerte Einsätze für die Brennkammern, mit denen sowohl der Abstand der Anzündmischungen von Drosselscheibe(n) bzw. Boden oder Abschlußteil als auch das Brennkammervolumen verändert werden können.

Die Ausgleichsteile sind vorzugsweise ringförmige Abstandshalter (Distanzhalter). Der Außendurchmesser dieser Abstandshalter ist vorzugsweise derart, daß sie an der Innenwandung des Gehäuses anliegen.

Bei einer bevorzugten Ausführungsform werden die als Preßkörper vorliegenden Anzündmischung durch jeweils einen oberhalb und unterhalb dieser Anzündmischungen angeordnetes Abstandshalter (Distanzhalter) im mittleren Bereich der Brennkammer gehalten.

Die letzte Brennkammer, d.h. die vom Anzündelement abgewandte Brennkammer ist vorzugsweise mit einem Abschlußteil versehen, das mit mindestens einer Abströmbohrung ausgestattet ist. Auch die Form bzw. der Durchmesser dieser Abströmbohrung bzw. der Hauptabströmdüse werden derart gewählt, daß die Anzündgase in der gewünschten Weise austreten

Bei der Herstellung des erfindungsgemäßen Treibladungsanzünders werden das Bodenstück, die Ausgleichsteile, die Drosselscheibe und das Abschlußteil zweckmäßigerweise einstückig im Kaltfließpreßverfahren hergestellt. Dies gilt insbesondere für die Massenfertigung.

Die Erfindung wird anhand der Fig. 1 bis 4, welche bevorzugte Ausfihrungsformen darstellen, näher erläutert:
Von den Figuren zeigen:
- Figur 1: einen Längsschnitt durch einen erfindungsgemäßen Treibladungsanzünder mit zwei Brennkammern;
- Figur 2: einen Längsschnitt durch einen erfindungsgemäßen Treibladungsanzünder mit mehr als zwei Brennkammern;
- Figur 3: eine Aufsicht auf das Abschlußteil 14 der Fig. 1, und
- Figur 4: eine Draufsicht auf die in der Fig. 1 gezeigten Drosselscheibe 8.

Der in der Fig. 1 gezeigte Treibladungsanzünder mit zwei Brennkammern besitzt ein zylindrisches Gehäuse 3, das am unteren Ende durch ein scheibenförmiges Bodenstück 1 verschlossen ist. In diesem Bodenstück 1 ist ein Primäranzündelement 2 angebracht, das entweder elektrisch oder mechanisch ausgelöst werden kann.
Die erste Brennkammer 7 wird gebildet aus dem zylindrischen Gehäuse 3, dem Bodenstück 1 und der Drosselscheibe 8. Die Drosselscheibe 8 (man vergleiche Fig. 4) besitzt Abströmbohrungen 9. Die Größe der Brennkammer wird eingestellt durch die Länge und das Volumen der Ausgleichsteile 4, 5 und die Dicke der als Preßkörper vorliegenden Anzündmischung 6.

Die sich daran anschließende zweite Brennkammer 13 wird gebildet durch das zylindrische Gehäuse 3, die Drosselscheibe 8 und das Abschlußteil, 14, das eine Abströmbohrung 15 aufweist. Die Größe der zweiten Brennkammer 13 wird bestimmt durch die Länge und das Volumen der Ausgleichsteile 10, 11 und die Dicke der als Preßkörper vorliegenden Anzündmischung 12.

Bei den Ausgleichsteilen 4, 5, 10 und 11 handelt es sich bei der in Fig. 1 gezeigten Ausführungsform um ringförmige Abstandshalter (Distanzhalter), die mit ihrer Außenwand an der Innenwand des Gehäuses 3 anliegen. Die als Preßkörper vorliegenden Anzündmischungen 6, 12 sind zweckmäßigerweise scheibenförmig und liegen mit ihrem Außendurchmesser ebenfalls an der Innenwand des Gehäuses 3 an. Diese Preßkörper liegen somit auf den Abstandshaltern auf urd werden durch diese im mittleren Bereich der Brennkammern 7, 13 gehalten.

Die Wirkungsweise dieses in Fig. 1 gezeigten Treibladungsanzünders ist die folgende:

Nach entweder mechanischer oder elektrischer Initiierung des Primäranzündelementes 2 werden die entstehenden Umsetzungsprodukte in die Brennkammer 7 eingeblasen und entzünden die als Preßkörper vorliegende Anzündmischung 6.

Besteht diese Anzündmischung aus einem Nitrocellulosepulver, dann werden vorwiegend heiße Gase gebildet. Der dabei entstehende Gasdruck in der Brennkammer 7 wird durch die Größe der Brennkammer 7 und die Wahl der Abströmbohrungen 9 der Drosselscheibe 8 reguliert. Dabei wirkt die in Fig. 4 dargestellte Drosselscheibe 8 durch unterschiedlich große Abströmbohrungen 9 als druckabhängiges Ventil. Die großen Abströmbohrungen drosseln die Verbrennungsprodukte der Anzündmischung 6 wenig, während die kleinen Abströmbohrungen 9 um so mehr verblocken, je höher der Druck in der Brennkammer 7 ansteigt. Durch Optimierung der Durchmesser der Abströmbohrurgen 9 (z.B. mehrere verschiedene Bohrungsdurchmesser) kann somit ein in weiten Grenzen variierbarer Verbrennungsdruck in der Brennkammer 7 sowie ein geregelter Massendurchsatz der Gase durch die Drosselscheibe erzielt werden.

Über die Abströmbohrungen 9 der in Fig. 4 gezeigten Drosselscheiben werden die Verbrennungsprodukte der Anzündmischung 6 in die zweite Brennkammer 13 eingeleitet. Diese Verbrennungsprodukte entzünden die dort befindliche, als Preßkörper vorliegende Anzündmischung 12. Dieser Preßkörper kann beispielsweise eine Ringtablette aus Schwarzpulver sein. In diesem Fall sind die Verbrennungsprodukte der Anzündmischung vorwiegend heiße Partikel und Kondensate.

Das optimale Druckniveau wird durch die Länge der Ausgleichsteile 10, 11 und die Dicke des Anzündmischung-Preßkörpers 12 eingestellt. Die in der zweiten Brennkammer 13 gemischten heißen Gasprodukte der Anzündmischung 6 treten zusammen mit dem heißen Partikel-Kondensat-Gasgemisch der zweiten Anzündmischung 12 als gemeinsamer Anzündschwaden durch Ausströmbohrung 15 des in Fig. 3 gezeigten Anschlußteiles 14 aus und sorgen für die Anzündung eines nachgeschalteten Treibladungspulverbettes, das sich beispielsweise in einer Patrone befindet.

Der in der Fig. 2 gezeigte erfindungsgemäße Treibladungsanzünder mit mehreren Brennkammern besitzt ebenfalls ein zylindrisches Gehäuse 3 mit einem Bodenstück 1, in dem das elektrisch oder mechanisch auslösbare Primäranzündelement 2 angebracht ist. Die erste Brennkammer 19 wird gebildet durch das Gehäuse 3, das Bodenstück 1 und die mit einer Abströmbohrung 21 ausgestatteten Drosselscheibe 20. Die Größe der Brennkammer wird bestimmt durch die Länge und das Volumen der Ausgleichsteile 16, 17 und die Dicke des Anzündmischungs-Preßkörpers 18.

Die weitere(n) Brennkammer(n) 24 ist (sind) in der Fig. 2 vereinfacht dargestellt und besitzt (besitzen) Ausgleichsteile 22, 23 und eine Drosselscheibe 25 mit schräg angeordneten Abströmbohrungen 26.

Die letzte Brennkammer 30 des Mehrkammersystems wird gebildet durch die Drosselscheibe 25, das Gehäuse 3 und das Abschlußteil 31 mit den Abströmtohrungen 32. Die Größe dieser Brennkammer 30 wird bestimmt durch die Ausgleichsteile 27, 28 und den Anzündmischungs-Preßkörper 29.

Die Ausgleichsteile 16, 17, 22, 23, 27, 28 und die als Preßkörper vorliegenden Anzündmischungen 18, 29 der in der Fig. 2 gezeigten Ausführungsform des erfindungsgemäßen Treibladungsanzünders sind ebenso ausgestaltet wie die entsprechenden Teile der in der Fig. 1 dargestellten Ausführungsform, d.h. es handelt sich um ringförmige Abstandshalter bzw. um Preßkörperscheiben. Der Durchmesser der Drosselscheiben 20, 25 ist ebenso wie bei der in der Fig. 1 gezeigten Ausführungsform derart, daß sie mit ihrer radialen Seitenfläche an der Innenwand des zylindrischen Gehäuses 3 anliegen.

Der in der Fig. 2 dargestellten Treibladungsanzünder unterscheidet sich von demjenigen der Fig. 1 dadurch, daß zwischen der Brennkammer 19, die dem Anzündeement 2 benachbart ist, und der letzten Brennkammer 30, die durch das Abschlußteil 31 verschlossen ist, noch eine (oder mehrere) weitere Brennkammer(n) dazwischengeschaltet ist (sind). Man kann dadurch verschieden geformte und zusammengesetzte Anzündmischungen bzw. Zündmischungs-Preßkörper zum Einsatz bringen, so daß die austretenden Anzündgase die für die Anzundung des Treibladungspulverbettes optimale Temperatur, Geschwindigkeit usw. besitzen.

## Patentansprüche

1. Treibladungsanzünder mit einem Primäranzündelement (2) und einer, in einer Brennkammer angeordneten, als Formkörper vorliegenden Anzündmischung,
**dadurch gekennzeichnet,**
daß mindestens zwei Brennkammern (7, 13, 19, 24, 30) vorgesehen sind, die in Reihe geschaltet und jeweils durch eine Drosselscheibe (8, 20, 25) voneinander getrennt sind und über diese in direkter Wirkverbindung stehen und
daß in jeder Brennkammer (7, 13, 19, 24, 30) eine Anzündmischung (6, 12, 18, 29) vorhanden ist, die sich von der (den) anderen Anzündmischung(en) (6, 12, 18, 29) hinsichtlich ihrer Verbrennungseigenschaften unterscheidet.

2. Treibladungsanzünder nach Anspruch 1, dadurch gekennzeichnet, daß die Drosselscheibe (8, 20, 25) mindestens eine Abströmbohrung (9, 15, 21) aufweist.

3. Treibladungsanzünder nach Anspruch 2, dadurch gekennzeichnet, daß die Drosselscheibe (8, 20, 25) mehrere Abströmbohrungen (9, 15, 21) unterschiedlichen Durchmessers aufweist.

4. Treibladungsanzünder nach einem der vorhergehenden Ansprüche, dadurch gekennzeichnet, daß das jeweilige Volumen der Brennkammern (7, 13, 19, 24, 30) auf die Verbrennungseigenschaften der darin angebrachten Anzündmischungen (6, 12, 18, 29) abgestimmt ist.

5. Treibladungsanzünder nach Anspruch 4, dadurch gekennzeichnet, daß zur Abstimmung der Volumina der Brennkammern (7, 13, 19, 24, 30) Ausgleichsteile (4, 5, 10, 11, 16, 17, 22, 23, 28) in den Brennkammern (7, 13, 19, 24, 30) angeordnet sind.

6. Treibladungsanzünder nach Anspruch 5, dadurch gekennzeichnet, daß die Ausgleichsteile (4, 5, 10, 11, 16, 17, 22, 23, 28) als ringförmige Abstandshalter ausgestaltet sind.

7. Treibladungsanzünder nach einem der vorhergehenden Ansprüche, dadurch gekennzeichnet, daß die letzte Brennkammer (13, 30) ein Abschlußteil (14, 31) mit mindestens einer Ausströmbohrung (15, 32) aufweist.

8. Treibladungsanzünder nach einem der vorhergehenden Ansprüche, dadurch gekennzeichnet, daß die Anzündmischungen (6, 12, 18, 29) als Preßkörper vorliegen.

9. Treibladungsanzünder nach Anspruch 8 , dadurch gekennzeichnet, daß eine oder mehrere Anzündmischungen (6, 12, 18, 29) fein vermahlenes, inertes Material enthalten.

## Claims

1. Propellent charge igniter with a primary igniter element (2) and an ignition composition present as shaped body arranged in a combustion chamber, **characterised in that** at least two combustion chamber (7, 13, 19, 24, 30) are provided which are connected in series and are respectively separated from one another by a throttle disc (8, 20, 25) and are directly operatively connected via this, and that there is provided in each combustion chamber (7, 13, 19, 24, 30) an ignition composition (6, 12, 18, 29) which is distinguished from the other ignition composition(s) (6, 12, 18, 29) with respect to its combustion properties.

2. Propellent charge igniter according to claim 1, **characterised in that** the throttle disc (8, 20, 25,) has at least one discharge passage (9, 15, 21).

3. Propellent charge igniter according to claim 2, **characterised in that** the throttle disc (8, 20, 25) has several discharge passages (9, 15, 21) of different diameter.

4. Propellent charge igniter according to one of the foregoing claims, **characterised in that** the respective volumes of the combustion chambers (7, 13, 19, 24, 30) is determined by the combustion properties of the igniter compositions (6, 12, 18, 29) placed therein.

5. Propellent charge igniter according to claim 4, **characterised in that**, for determination of the volumes of the combustion chambers (7, 13, 19, 24, 30), adjustment elements (4, 5, 10, 11, 17, 22, 23, 28) are arranged in the combustion chambers (7, 13, 19, 24, 30).

6. Propellent charge igniter according to claim 5, **characterised in that**, the adjustment elements (4, 5, 10, 11, 16, 17, 22, 23, 28) are formed as annularly shaped spacers.

7. Propellent charge igniter according to one of the foregoing claims, **characterised in that** the last combustion chamber (13, 30) has a head part (14, 31) with at least one outflow passage (15, 32).

8. Propellent charge igniter according to one of the of the foregoing claims, **characterised in that** the ignition compositions (6, 12, 18, 29) are present as pressed bodies.

9. Propellent charge igniter according to claim 8, **characterised in that** one or several ignition compositions (6, 12, 18, 29) contain finely ground inert material.

## Revendications

1. Allumeur de charge propulsive comportant un élément d'allumage primaire (2) et un mélange d'allumage se présentant sous la forme d'un corps moulé disposé dans une chambre de combustion, caractérisé en ce qu'il est prévu au moins deux chambres de combustion (7, 13, 19, 24, 30) qui sont montées en série et sont séparées l'une de l'autre par un diaphragme (8, 20, 25) et sont en communication active directe par l'intermédiaire de ce dernier, et en ce que chaque chambre de combustion (7, 13, 19, 24, 30) contient un mélange d'allumage (6, 12, 18, 29) qui se distingue de l'autre (des autres) mélange(s) d'allumage (6, 12, 18, 29) du point de vue ses (leurs) caractéristiques de combustion.

2. Allumeur de charge propulsive selon la revendication 1, caractérisé en ce que le diaphragme (8, 20, 25) comporte au moins un trou d'écoulement (9, 15, 21).

3. Allumeur de charge propulsive selon la revendication 2, caractérisé en ce que le diaphragme (8, 20, 25) comporte plusieurs trous d'écoulement (9, 15, 21) de diamètre différent.

4. Allumeur de charge propulsive selon l'une des revendications précédentes, caractérisé en ce que le volume des chambres de combustion (7, 13, 19, 24, 30) est adapté aux caractéristiques de combustion des mélanges d'allumage (6, 12, 18, 29) qu'elles contiennent.

5. Allumeur de charge propulsive selon la revendication 4, caractérisé en ce que des éléments compensateurs (4, 5, 10, 11, 16, 17, 22, 23, 28) sont disposés à l'intérieur des chambres de combustion (7, 13, 19, 24, 30) pour l'adaptation des volumes des chambres de combustion (7, 13, 19, 24, 30).

6. Allumeur de charge propulsive selon la revendication 5, caractérisé en ce que les éléments compensateurs (4, 5, 10, 11, 16, 17, 22, 23, 28) sont réalisés sous forme d'entretoises annulaires.

7. Allumeur de charge propulsive selon l'une des revendications précédentes, caractérisé en ce que la dernière chambre de combustion (13, 20) comporte un élément d'obturateur (14, 31) muni d'au moins un trou d'écoulement (15, 32).

8. Allumeur de charge propulsive selon l'une des revendications précédentes, caractérisé en ce que les mélanges d'allumage (6, 12, 18, 29) se présentent sous la forme de corps moulés.

9. Allumeur de charge propulsive selon la revendication 8, caractérisé en ce que un ou plusieurs mélange(s) d'allumage (6, 12, 18, 29) contienn(ent) un matériau inerte finement broyé.
